# EUROPÄISCHE PATENTSCHRIFT

(11) **EP 0 288 818 B1**
(45) Veröffentlichungstag und Bekanntmachung des Hinweises auf die Patenterteilung: **12.01.1994**
(21) Anmeldenummer: 88105850.7
(22) Anmeldetag: 13.04.1988
(51) Int. Cl.: C07C 333/16, C07F 5/02

(54) **Bor-tris-(dialkyl-dithiocarbamate) und Verfahren zu ihrer Herstellung**
Bor-tris-(dialkyl-dithiocarbamates) and process for their preparation
Bor-tris-(dialcoyl-dithiocarbamates) et leur procédé de préparation

(30) Priorität: 29.04.1987 DE 3714260
(43) Veröffentlichungstag der Anmeldung: 02.11.1988
(73) Patentinhaber: Dr. Spiess Chemische Fabrik GmbH & Co., D-67271 Kleinkarlbach (DE)
(72) Erfinder: Spiess, Wolfram, Dr., D-6718 Grünstadt (DE); Himmelreich, Rolf, D-6718 Grünstadt (DE)
(74) Vertreter: Eggert, Hans-Gunther, Dr.

(56) Entgegenhaltungen:
- CHEMISCHE BERICHTE, Band 102, Nr. 1, 1969, Seiten 161-166; H. NÖRTH et al.: "Beiträge zur Chemie des Bors, XLIV: Dimethylthiocarbamoylmercapto-borane"

## Beschreibung

Dithiocarbamate von Metallen sind in großer Anzahl beschrieben, siehe Elsevier Monographs "The Dithiocarbamates and related Compounds" von Thorn and Ludwig (1962), Tabelle I, Seite 12 bis 34.
Nöth und Schweizer veröffentlichten 1969 in den Chemischen Berichten (102), auf den Seiten 161-166 eine Möglichkeit, Dimethylthiocarbamoylmercaptoboran herzustellen. Die Verbindung konnte jedoch nur aus Natrium-dimethyldithiocarbaminat (NaSC(S)NMe₂) und Bortrichlorid unter extremen Bedingungen (-45° C) gewonnen werden. Höhere Dialkyldithiocarbamate des Bors sind nicht bekannt.

Der vorliegenden Erfindung liegt die Aufgabe zugrunde, diese höheren Homologen und auch das bekannte Bor-tris-(dithiocarbamat) auf einfache Weise synthetisieren zu können.

Gegenstand der Erfindung sind Bor-tris-(dialkyl-dithio

carbamaten) der allgemeinen Formel
in der R und R' gleiche oder verschiedene, verzweigte oder unverzweigte, gesättigte oder ungesättigte Alkylreste mit 1 bis 12 Kohlenstoffatomen oder beide Tridecyl bedeuten, mit der Ausnahme, daß sowohl R als auch R' Methylreste sind. Diese Alkylreste können auch Cycloalkylreste wie z.B. Cyclohexyl sein. Insbesondere können R und R' 2-Ethylhexyl oder Pentyl bedeuten.

Gegenstand der Erfindung sind ferner Verfahren zur Herstellung der Bor-tris-(dithiocarbamaten), die nach den folgenden Gleichungen ablaufen:
In einem ersten Verfahren haben R und R' die obige Bedeutung, und können auch beide Methyl sein. X steht für Fluorid und M⁺ für Na⁺, K⁺, NH₄⁺, vorzugsweise das Natriumion. In diesem Verfahren wird ein Mol des Komplexes aus Bortrifluorid mit Dimethylether oder Methanol in einem wasserhaltigen Medium mit 3 Mol des Alkali-dialkyl-dithiocarbamats umgesetzt, das gebildete Alkali- oder Ammoniumflourid abgetrennt und das Bor-tris-(dialkyl-dithiocarbamat) isoliert.

Die Herstellung der Alkalidialkyldithiocarbamate ist im Prinzip bekannt. Zur Herstellung der Natrium-dialkyl-dithiocarbamate wird im allgemeinen folgendermaßen verfahren:
Eine 50%-ige Natronlauge wird in Methanol eingetragen. Dazu gibt man das sekundäre Amin und tropft Schwefelkohlenstoff zu. Alle Reaktionskomponenten werden in stöchiometrischen Mengen eingesetzt, Schwefelkohlenstoff kann auch mit einem Überschuss eingesetzt werden. Die Mischung wird 1 bis 3 Stunden mechanisch gerührt. Dann ist die Bildung des Natriumdithiocarbamats beendet.

Diese Lösung kann direkt als Ausgangsprodukt für die nachfolgende Herstellung von Bor-tris-(dialkyl-dithiocarbamaten) eingesetzt und die Reaktion im gleichen Gefäß fortgesetzt werden, wenn man anschließend auf 3 Mol des Natriumdithiocarbamats 1 Mol einer Lösung des Komplexes von Bortrifluorid mit Diethylether- oder Methanol in Diethylether zutropft.

Anstelle des Methanols können auch andere mit Wasser mischbare Lösungsmittel wie Ethylenglykolmonoalkylether, Tetrahydrofuran, Dioxan, Ethanol, Propanol oder Isopropanol eingesetzt werden. Die Bortrifluorid- Komplexverbindungen sind zwar nicht so hydrolyseempfindlich wie die freien Borhalogenide, so daß in wässrig-alkoholischer Lösung gearbeitet werden kann, der Wassergehalt im Reaktionsmedium sollte aber 15 Gewichtsprozent nicht übersteigen.

Die Reaktion läuft in beiden Stufen schwach exotherm ab. Eine zusätzliche Erwärmung oder äußere Kühlung sind daher in der Regel nicht erforderlich. Die Umsetzung wird daher vorzugsweise bei 0 bis 90, insbesondere bei 20 bis 70°C durchgeführt.

Nach beendeter Umsetzung mit dem Bortrifluoridkomplex wird die Mischung noch einige Stunden nachgerührt. Dann wird vom auskristallisierten Alkalifluorid abgesaugt. Aus dem Filtrat wird das Gemisch von Wasser und Lösungsmittel abdestilliert. Auch hierbei sollte eine Temperatur von 70°C nicht überschritten werden. Restmengen an Lösungsmittel werden daher zweckmäßig im Vakuum abdestilliert. Man erhält schwach gelbliche bis bernsteinfarbene Öle, die vorzugsweise nochmals klar filtriert werden.

Wenn man anstelle des Borfluorid-Diethylether- oder -Methanol-Komplexes Bortribromid, Bortrichlorid oder Bortrifluorid als Reaktionskomponente verwenden will, wird in einem anderen Verfahren das entsprechende Alkali-dialkyl-dithiocarbamat in wasserfreier Form eingesetzt. Die zunächst erhaltene wässrige Lösung muß also zur Trockne eingeengt werden, ehe das Alkali-dialkyl-dithiocarbamat in einem wasserfreien inerten Lösungsmittel, wie aliphatischen oder aromatischen Kohlenwasserstoffen oder niederen Alkylethern, mit dem Borhalogenid umgesetzt werden kann. Die Herstellung erfolgt bei 0°C bis 90°C, vorzugsweise zwischen 20°C und 70°C.

Geeignete inerte Lösungsmittel für die Umsetzung im wasserfreien Medium sind aliphatische oder aromatische Kohlenwasserstoffe oder niedere Dialkylether. Für den Temperaturverlauf und die einzuhaltenden Temperaturen gilt hier das gleiche wie beim Arbeiten in einem wasserhaltigen Milieu.

In beiden Fällen kann im sogenannten "Eintopfverfahren" gearbeitet werden, d.h. die Herstellung des Bor-tris-(dialkyl-dithiocabamats) kann in dem gleichen Reaktionsgefäß erfolgen, in dem auch schon in der ersten Stufe aus einem entsprechenden sekundären Amin, Schwefelkohlenstoff und Alkalihydroxid oder nach einem anderen bekannten Verfahren das Alkalioder Ammonium-dialkyldithiocarbamat hergestellt wurde.

Die neuen Bordithiocarbamate der allgemeinen Formel I eignen sich als Additive für Hydrauliköle oder Getriebedaueröle.

Die Herstellung von erfindungsgemäßen Verbindungen wird an einigen Beispielen erläutert:

### Beispiel 1: Bor-tris-(di-2-ethylhexyl-dithiocarbamt).

15 kg einer 50%-igen Natronlauge werden in einer 200 Liter Glasapparatur unter mechanischem Rühren zu 94 Liter Methanol gegeben. Dann gibt man 45 kg Di-2-ethylhexyl-amin zu. Im Verlauf von 30 Minuten werden 15 kg Schwefelkohlenstoff zugetropft. Die Mischung wird anschließend noch 2 Stunden lang weiter gerührt. Dann wird im Verlauf von 90 Minuten die Lösung von 7,5 kg Bortrifluorid-Diethylether-Komplex (50%-ig) in 19 Liter Ether zugetropft. Die Mischung wird noch 3 Stunden lang weiter gerührt und bleibt dann über Nacht verschlossen stehen. Am anderen Morgen wird vom ausgefallenen Natriumfluorid durch eine Steingutnutsche abgesaugt. Aus dem Filtrat wird das Gemisch aus Methanol, Wasser und Ether abdestilliert, zum Schluß im Vakuum, wobei nicht über 70°C erwärmt wird. Nach dem Abkühlen wird das Öl noch einmal abgesaugt. Es wurden 46,6 kg eines klaren, bernsteinfarbenen Öls erhalten, das einen Gehalt von 100,1 % hat, bezogen auf Gesamt-Stickstoff. Die Ausbeute betrug 77,62 % der Theorie, bezogen auf BF₃.

### Beispiel 2: Bor-tris-(di-2-ethylhexyl-dithiocarbamat).

24 g einer 50%-igen Natronlauge werden zu 250 ml Wasser gegeben. Dazu gibt man 72,3 g Di-2-ethylhexylamin. Unter mechanischem Rühren werden im Verlauf von 20 Minuten 20 ml Schwefelkohlenstoff zugetropft. Die Mischung wird noch 30 Minuten lang weiter gerührt. Dann wird im Vakuum im Rotationsverdampfer bei einer Badtemperatur von 50°C zur Trockne eingeengt. Das staubtrockene Pulver wird mit 200 ml über Molekularsieb getrockneten Di-isopropylether versetzt. Unter mechanischem Rühren tropft man dazu im Verlauf von einer Stunde die Lösung von 25 g Bortribromid in 100 ml gleichfalls über Molekularsieb getrockneten Di-isopropylether. Die Mischung wird noch 3 Stunden lang weiter gerührt und bleibt dann über Nacht stehen. Vom Natriumbromid wird mit schwachem Unterdruck abgesaugt. Der Di-isopropylether wird abdestilliert. Der Rückstand wird im Vakuum bei 70°C getrocknet. Man erhält 44 g eines gelblichen Öles, das einen Gehalt von 96,9 %, bezogen auf Stickstoff, hat.

### Beispiel 3: Bor-tris-(di-2-ethylhexyl-dithiocarbamat).

40 g Natriumhydroxid, granuliert, werden in 350 ml Methanol gelöst. Dazu gibt man 241 g Di-2-ethylhexylamin. Unter mechanischem Rühren werden dazu im Verlauf von 20 Minuten 64 ml Schwefelkohlenstoff getropft. Die Mischung wird noch 2 Stunden lang weiter gerührt. Dann tropft man im Verlauf von einer Stunde 171 g Bortrifluorid-Methanol-Komplex (14 % BF₃) zu. Die Mischung wird noch 2 bis 3 Stunden lang gerührt und bleibt über Nacht verschlossen stehen. Vom Natriumfluorid wird abgesaugt. Das Lösungsmittel wird abdestilliert und der Rückstand im Vakuum getrocknet. Schließlich wird nochmals abgesaugt. Man erhält 223 g eines gelblichen Öls, das einen Gehalt von 97,3 %, bezogen auf Stickstoff, hat. Die Ausbeute betrug 69,7 % der Theorie, bezogen auf BF₃.

### Beispiel 4: Bor-tris-(diamyl-dithiocarbamat).

150 g einer 50%-igen Natronlauge werden in 940 ml Methanol eingetragen. Dazu gibt man 293 g Diamylamin. Unter mechanischem Rühren tropft man dazu 120 ml Schwefelkohlenstoff im Verlauf von 30 Minuten. Die Mischung wird noch 2 Stunden lang weiter gerührt. 75 g Bortrifluorid-Diethylether-Komplex werden in 190 ml Ether eingetragen. Diese Lösung tropft man innerhalb von 90 Minuten zur Lösung des Natriumdithiocarbamats. Die Mischung wird noch 3 Stunden lang weiter gerührt. Vom Natriumfluorid wird abgesaugt. Aus dem Filtrat wird das Lösungsmittelgemisch abdestilliert. Der Rückstand wird im Vakuum im Wasserbad bei 70°C eine Stunde lang getrocknet. Danach wird nochmals abgesaugt. Man erhält 325 g eines gelblich gefärbten Öls, das einen Gehalt von 98,45 %, bezogen auf N, hat. Die Ausbeute beträgt 83 % der Theorie, bezogen auf Bortrifluorid.

### Beispiel 5: Bor-tris-(ditridecyl-dithiocarbamat)

80 g einer 50%-igen Natronlauge werden zu 500 ml Methanol gegeben. Dazu gibt man 381 g Ditridecylamin. Unter mechanischem Rühren am Rückflußkühler werden 64 ml Schwefelkohlenstoff im Verlauf von 30 Minuten zugetropft. Die Mischung wird noch 2 Stunden lang weiter gerührt. Dann tropft man im Verlauf von 1 Stunde die Lösung von 45 ml Bortrifluorid-Ethylether-Komplex in 100 ml Ether zu. Die Mischung wird noch 3 Stunden lang weiter gerührt. Sie bleibt dann über Nacht verschlossen stehen. Vom Natriumfluorid wird abgesaugt. Aus dem Filtrat wird das Lösungsmittelgemisch abdestilliert. Der Rückstand wird im Vakuum im Rotationsverdampfer bei einer Badtemperatur von 70°C getrocknet. Das erhaltene Öl wird nach dem Erkalten nochmals abgesaugt. Man erhält 393 g eines bernsteinfarbenen, viskosen Öles, das einen Gehalt von 98,7 % hat. Die Ausbeute beträgt 85,4 % der Theorie.

## Patentansprüche

1. Verfahren zur Herstellung von Bor-tris-(dialkyl-dithiocarbamaten) der allgemeinen Formel in der R und R' gleiche oder verschiedene, verzweigte oder unverzweigte, gesättigte oder ungesättigte Alkylreste mit 1 bis 12 Kohlenstoffatomen bedeuten, dadurch gekennzeichnet,
daß man 3 Mol eines Alkali-dialkyl-dithiocarbamats der allgemeinen Formel in der R und R' die obige Bedeutung haben und M⁺ für Na⁺, K⁺ oder NH₄⁺ steht, bei 0° bis 90°C, vorzugsweise 20° bis 70°C, mit einem Mol Bortribromid, Bortrichlorid oder Bortrifluorid in aliphatischen oder aromatischen Kohlenwasserstoffen oder Ethern umsetzt, das gebildete Alkali- oder Ammoniumhalogenid abtrennt und das Bor-tris-(dialkyl-dithiocarbamat) isoliert.

2. Verfahren zur Herstellung von Bor-tris-(dialkyl-dithiocarbamaten) der allgemeinen Formel in der R und R' gleiche oder verschiedene, verzweigte oder unverzweigte, gesättigte oder ungesättigte Alkylreste mit 1 bis 12 Kohlenstoffatomen oder beide Tridecyl bedeuten, dadurch gekennzeichnet,
daß man 3 Mol eines Alkali-dialkyl-dithiocarbamats der allgemeinen Formel in der R und R' die obige Bedeutung haben und M⁺ für Na⁺, K⁺ oder NH₄⁺ steht, mit einem Mol des Komplexes von Bortrifluorid mit Diethylether oder Methanol in einem wasserhaltigen Medium umsetzt, das gebildete Alkali- oder Ammoniumhalogenid abtrennt und das Bor-tris-(dialkyl-dithiocarbamat) isoliert.

3. Verfahren nach Anspruch 2, dadurch gekennzeichnet, daß die Umsetzung in Methanol, Ethanol, Propanol, Isopropanol, Ethylenglykolmonoalkylether, Tetrahydrofuran oder Dioxan durchgeführt wird.

4. Verfahren nach Anspruch 2 oder 3, dadurch gekennzeichnet, daß der Wassergehalt des wasserhaltigen Mediums nicht mehr als 15 % beträgt.

5. Verfahren nach einem der Ansprüche 2 bis 4, dadurch gekennzeichnet, daß die Umsetzung bei Temperaturen von 0 bis 90 °C, vorzugsweise 20 bis 70 °C durchgeführt wird.

6. Verfahren nach einem der Ansprüche 1 bis 5, dadurch gekennzeichnet, daß die Umsetzung in dem gleichen Reaktionsgefäß durchgeführt wird, in dem zuvor das Alkali-dialkyldithiocarbamat hergestellt wurde.

7. Bor-tris-(dialkyl-dithiocarbamate) der allgemeinen Formel in der R und R' gleiche oder verschiedene, verzweigte oder unverzweigte, gesättigte oder ungesättigte Alkylreste mit 1 bis 12 Kohlenstoffatomen oder beide Tridecyl bedeuten, mit der Ausnahme, daß sowohl R als auch R' Methylreste sind.

8. Verbindung nach Anspruch 7, dadurch gekennzeichnet, daß R und R' 2-Ethylhexyl bedeuten.

9. Verbindung nach Anspruch 7, dadurch gekennzeichnet, daß R und R' Pentyl bedeuten.

10. Verwendung der Verbindungen nach einem der Ansprüche 7 bis 9 als Additive für Hydrauliköle oder Getriebedaueröle.

## Claims

1. A method for the production of boron-tris-(dialkyl-dithiocarbamates) of the general formula in which R and R' are identical or different, branched or unbranched, saturated or unsaturated alkyl radicals having 1 to 12 carbon atoms, characterised in that 3 moles of an alkali dialkyl-dithiocarbamate of the general formula in which R and R' have the above meanings and M⁺ stands for Na⁺, K⁺ or NH₄⁺, are reacted at 0°C to 90°C, preferably 20°C to 70°C, with one mole boron tribromide, boron trichloride or boron trifluoride in aliphatic or aromatic hydrocarbons or ethers, the resulting alkali halide or ammonium halide is separated off and the boron-tris-(dialkyl-dithiocarbamate) is isolated.

2. A method for the production of boron-tris- potential;(dialkyl-dithiocarbamates) of the general formula in which R and R' are identical or different, branched or unbranched, saturated or unsaturated alkyl radicals having 1 to 12 carbon atoms or both stand for tridecyl, characterised in that
3 moles of an alkali dialkyl-dithiocarbamate of the general formula in which R and R' have the above meanings and M⁺ stands for Na⁺, K⁺ or NH₄⁺, are reacted with one mole of the complex of boron trifluoride with diethyl ether or methanol in a water-containing medium, the resulting alkali halide or ammonium halide is separated off and the boron-tris-(dialkyl-dithiocarbamate) is isolated.

3. A method according to Claim 2, characterised in that the reaction is performed in methanol, ethanol, propanol, isopropanol, ethylene glycol monoalkyl ether, tetrahydrofuran or dioxane.

4. A method according to Claim 2 or 3, characterised in that the water content of the water-containing medium is not more than 15%.

5. A method according to one of Claims 2 to 4, characterised in that the reaction is performed at temperatures of 0 to 90°C, preferably 20 to 70°C.

6. A method according to one of Claims 1 to 5, characterised in that the reaction is carried out in the same reaction vessel in which the alkali-dialkyl-dithiocarbamate has previously been produced.

7. Boron-tris-(dialkyl-dithiocarbamates) of the general formula in which R and R' are identical or different, branched or unbranched, saturated or unsaturated alkyl radicals having 1 to 12 carbon atoms or both stand for tridecyl, with the exception that both R and R' are methyl radicals.

8. A compound according to Claim 7, characterised in that R and R' are 2-ethylhexyl.

9. A compound according to Claim 7, characterised in that R and R' are pentyl.

10. The use of the compounds according to one of Claims 7 to 9 as additives for hydraulic oils or long-life gear oils.

## Revendications

1. Procède de production de tris-(dialkyldithiocarbamates) de bore de formule générale dans laquelle R et R' désignent des restes alkyle saturés ou non saturés, ramifiés ou non ramifiés, identiques ou différents, ayant 1 à 12 atomes de carbone,
caractérisé en ce qu'on fait réagir 3 moles d'un dialkyldithiocarbamate alcalin de formule générale dans laquelle R et R' ont la définition indiquée ci-dessus et M⁺ représente Na⁺, K⁺ ou NH₄⁺, à une température de 0 à 90°C, de préférence de 20° à 70°C, avec une mole de tribromure de bore, de trichlorure de bore ou de trifluorure de bore dans des hydrocarbures ou des éthers aliphatiques ou aromatiques, on sépare l'halogénure de métal alcalin ou d'ammonium formé et on isole le tris-(dialkyldithiocarbamate) de bore.

2. Procédé de production de tris-(dialkyldithiocarbamates) de bore de formule générale dans laquelle R et R' désignent des restes alkyle saturés ou non saturés, ramifiés ou non ramifiés, identiques ou différents, ayant 1 à 12 atomes de carbone ou désignent tous deux un groupe tridécyle, caractérisé en ce qu'on fait réagir 3 moles d'un dialkyldithiocarbamate alcalin de formule générale dans laquelle R et R' ont la définition indiquée ci-dessus et M⁺ représente Na⁺, K⁺ ou NH₄⁺, avec une mole du complexe de trifluorure de bore avec l'éther de diéthyle ou le méthanol dans un milieu aqueux, on sépare l'halogénure de métal alcalin ou d'ammonium formé et on isole le tris-(dialkyldithiocarbamate) de bore.

3. Procédé suivant la revendication 2, caractérisé en ce qu'on conduit la réaction dans le méthanol, l'éthanol, le propanol, l'isopropanol, l'éther mono-alkylique d'éthylèneglycol, le tétrahydrofuranne ou le dioxanne.

4. Procédé suivant la revendication 2 ou 3, caractérisé en ce que la teneur en eau du milieu aqueux ne s'élève pas à plus de 15 %.

5. Procédé suivant l'une des revendications 2 à 4, caractérisé en ce qu'on conduit la réaction à des températures de 0 à 90°C, de préférence de 20 à 70°C.

6. Procédé suivant l'une des revendications 1 à 5, caractérisé en ce qu'on conduit la réaction dans le même récipient que celui dans lequel le dialkyldithiocarbamate alcalin a été préparé au préalable.

7. Tris-(dialkyldithiocarbamates) de bore de formule générale dans laquelle R et R' sont des restes alkyle saturés ou non saturés, ramifiés ou non ramifiés, identiques ou différents, ayant 1 à 12 atomes de carbone ou représentent chacun un groupe tridécyle, excepté le cas ou R et R' sont tous deux des restes méthyle.

8. Composé suivant la revendication 7, caractérisé en ce que R et R' représentent des restes 2-éthylhexyle.

9. Composé suivant la revendication 7, caractérisé en ce que R et R' sont des restes pentyle.

10. Utilisation des composés suivant l'une des revendications 7 à 9 comme additifs pour huiles hydrauliques ou huiles permanentes pour boîtes de vitesse.
